# EUROPÄISCHE PATENTSCHRIFT

(11) **EP 0 528 136 B1**
(45) Veröffentlichungstag und Bekanntmachung des Hinweises auf die Patenterteilung: **14.01.1998**
(21) Anmeldenummer: 92110459.2
(22) Anmeldetag: 20.06.1992
(51) Int. Cl.: D06B 1/02

(54) **Verfahren und Vorrichtung zur Einfärbung von Textilien**
Method and apparatus for dyeing textile materials
Procédé et installation de teintures de matières textiles

(30) Priorität: 16.08.1991 DE 4127139
(43) Veröffentlichungstag der Anmeldung: 24.02.1993
(73) Patentinhaber: Hamann, Hans-Jörg, D-30900 Wedemark (DE)
(72) Erfinder:
(74) Vertreter: Wehser, Wulf, Dipl.-Ing.

(56) Entgegenhaltungen:
- DE-A- 2 262 309
- FR-A- 2 444 741
- US-A- 3 698 855

## Beschreibung

Die Erfindung betrifft ein Verfahren und eine Vorrichtung zur Einfärbung von Textilien, bei welchem die zu färbenden Textilien mit einer Farbe enthaltenden Farbflotte von unten nach oben beaufschlagt werden, wobei mehrere voneinander getrennte Farbmagazine (Farbbehälter) und wenigstens eine die zu behandelnden Textilien aufnehmende Färbekammer vorgesehen sind und wobei mehrere Textilstücke gleichzeitig in der Färbekammer behandelt werden, in deren Bodenbereich mit nach oben gerichteten Zufuhrlöchern versehene Zuleitung für Dampf und für die Farbflotte vorgesehen sind.

Verfahren und Vorrichtung der vorbezeichneten Gattung sind durch die DE-A-2 262 309 bekannt. Im wesentlichen umfaßt das bekannte Verfahren das Einfärben von Textilien, bei dem die Textilien in eine Färbekammer eingebracht werden und danach eine Farbflotte von unten in die Färbekammer und durch die Textilien hindurch geleitet wird.

Bei dem bekannten Verfahren werden nachteilig nur unkonfektionierte Textilien eingefärbt, und zwar mit einer möglichst konzentrierten Farbflotte. Aufgrund der hohen Farbkonzentration der Farbflotte ist mit Nachteil der Farbgrad der zu behandelnden Textilien bei dem bekannten Verfahren nicht vorbestimmbar. Um zum Beispiel einen in vielen Fällen gewünschten Verwaschungseffekt der Textilien zu erreichen, ist ein nachträgliches Herauswaschen der Farbe aus den behandelten Textilien notwendig. Erst durch diese umständliche Nachbehandlung, ist es möglich den gewünschten Verwaschungseffekt zu erreichen. Das beim Herauswaschen der Farbe entstehende Abwasser muß nachteilig entsorgt werden.

Nachteilig ist auch bei diesen bekannten Verfahren, daß die in die Färbekammer eingelegten Textilien zwar von der von unten nach oben durch die Textilien hindurchgeführten Farbflotte eingefärbt werden, daß aber diese Einfärbung ungleichmäßig wird, weil die Farbflottenintensität von unten nach oben aufgrund des Verbrauches der Farbpigmentteile abnimmt.

Der Erfindung liegt die Aufgabe zugrunde, ein Verfahren und eine Vorrichtung zu schaffen, mit welcher es im Gegensatz zu den bekannten Anordnungen möglich ist, in weiten Bereichen bildhaft gestaltete und gegebenenfalls stark voneinander abweichende Farbaufträge auf verschiedene Textilien aufzubringen, wobei trotz dieser bildhaften Gestaltung eine gleichmäßige Farbdurchtränkung der zu behandelnden Textilien erreicht werden soll.

Diese Aufgabe wird erfindungsgemäß dadurch gelöst, daß konfektionierte Textilien in dicht gepackten Schichten auf einen vorbestimmten Farbgrad bzw. ein vorbestimmtes Farbbild eingefärbt werden, wozu eine Farbflotte, die die Farbe in stark verdünnter Form enthält, verwendet wird und die Farbflotte unter Verwendung eines unter Druck stehenden Transportmediums mit erhöhtem Druck durch die zu färbenden Textilien geführt wird.

Die die Durchführung der Farbflotte durch die Textilien bewirkenden Medien können insbesondere Dampf oder Luft sein, die ebenfalls von unten nach oben durch die Textilien gedrückt werden. Besonders zweckmäßig ist es hierbei, wenn die Textilien in dicht gepackten Schichten im wesentlichen ohne Abstand aufeinanderliegend in der Färbekammer der Beaufschlagung durch die unter Druck stehenden Medien unterworfen werden.

Eine solche Einfärbung ist sehr wirtschaftlich, denn bei einem Färbekammerinhalt von etwa 200 l können in die Kammer etwa 300 Teile in Form von Jacken oder Hosen von Jeansanzügen gepackt werden.

Mit diesem Verfahren wird erreicht, daß durch den höheren auf die Textilien ausgeübten Druck der Medien die Textilien von der von Dampf oder Luft transportierten Farbflotte ohne weiteres so durchdrungen werden, daß es zu einer gleichmäßigen Einfärbung kommt. Andererseits ist hiermit auch eine gleichmäßige Übertragung von Farbbildern oder dergleichen möglich, sofern dies gewünscht wird.

Die unterschiedliche Beaufschlagung kann in Form von Stufen vor sich gehen, wobei die einzufärbenden Textilien in einer Färbekammer nacheinander (also in Stufen) durch die Farbe mehrerer Farbmagazine beaufschlagt werden.

Dies ist insbesondere deswegen möglich, weil der Farbanteil in den Textilien so gering ist, daß die in den Textilien noch enthaltenen Farbanteile der vorangehenden Stufe bei der Behandlung der Textilien durch die nachfolgende Stufe nur in geringem Maße die sich bildende Farbflotte in den Farbmagazinen verändern.

Bei einer Beaufschlagung ein und derselben Färbekammer kann die Intensität der aufgebrachten Farbe auf die Textilien insbesondere dadurch geändert werden, daß mehrere Umläufe zwischen der Färbekammer und dem Farbmagazin stattfinden, wobei ein solcher Umlauf bei der oben beschriebenen Größenordnung etwa eine Minute betragen kann. Wird nur ein einziges Farbmagazin verwendet, so wird mit jedem Umlauf ein und dieselbe Farbe aufgebracht, d.h. die Einfärbungsintensität steigt. Werden verschiedene Farbmagazine für ein und dieselbe Farbkammer verwendet, so ändert sich die Farbe, falls diese verschiedene Farben enthalten. Allerdings ist hierbei zu berücksichtigen, daß die Einfärbung durch mehrere Umläufe immer nur zu dunkleren Farben bzw. dunkleren Farbbildern führen kann. Der Ausgangszustand der Textilien, die also in verknitterter oder stark geknickter Form in der Färbekammer in dichter Packung vorliegen können, ist derart, daß zunächst die außen liegenden Teile der Textilien eingefärbt werden, wobei diese Einfärbung dann im Zuge der verschiedenen Umläufe mit derselben Farbe von außen nach innen zunimmt.

Aus diesem Grunde ist es erforderlich, die Farbe für die Fälle, in denen hellere Farbstellen erzeugt werden sollen, in einer weiteren Farbstufe aus einem gesonderten Farbmagazin zuzuführen. Diese so gebildete, aus mehreren Farbmagazinen bestehende Magazinreihe enthält die jeweiligen Farben derselben Farbklasse, beispielsweise bei der Farbe "blau" von hellblau bis dunkelblau, wobei die Farbintensität von der jeweils hellsten Farbe bis zur jeweilig dunkelsten Farbe ansteigt.

Werden in der Magazinreihe Farbbehälter mit unterschiedlichen Farben, wie rot, grün, blau oder dergleichen, verwendet, so ergibt dies im endgültigen Zustand eine Farbgebung auf dem Textilstück, das der subtraktiven Farbenmischung aus diesen Farben entspricht.

Dadurch entstehen zusätzliche Farbüberschneidungen und entsprechend abgeänderte Farbbilder.

Das erfindungsgemäße Verfahren bietet nun weitere Möglichkeiten, diese Farbbilder in weiten Grenzen zu ändern. Zum einen kann die Farbbildgebung davon abhängen, in welcher Weise die Ware innerhalb der Färbekammer gepackt ist, ob sie durch Zusammenstauchen geknittert ist oder ob sie glatt gelegt und gefaltet ist, ob sie gerollt oder in anderer Weise in dicht gepackter Art dem Behälter zugeführt ist. In allen diesen Fällen ändern sich die Farbbilder und Farbmuster.

Eine weitere Möglichkeit zur Beeinflussung dieser Farbbilder besteht darin, daß die Zufuhr von Farbflotte, Luft und/oder Dampf in ihrem Volumen und in ihrer Intensität, das heißt hinsichtlich des Zufuhrdruckes, geändert wird, so daß unterschiedliche Durchzugsgeschwindigkeiten durch das Textil entstehen, die ebenfalls zu verschiedenen Farbbildern führen.

Bei einer Vorrichtung zur Durchführung des erfindungsgemäßen Verfahrens mit mehreren voneinander getrennten Farbmagazinen (Farbbehältern) und mit wenigstens einer die zu behandelnden Textilien aufnehmenden Färbekammer, in deren Bodenbereich mit nach oben gerichteten Zufuhrlöchern versehene Zuleitungen für Dampf und für die Farbflotte vorgesehen sind, wobei der Bodenbereich der Färbekammer mit wenigstens einem Farbmagazin über eine Leitung verbunden ist, ist vorgesehen, daß das Farbmagazin Farbflottenmaterial in stark verdünnter Form enthält und daß die Vorrichtung wenigstens eine Pumpe umfaßt, mittels der ein Trägermedium für die Farbflotte unter Druckbeaufschlagung in die Färbekammer (zunächst) getrennt von der Farbflotte einpumpbar ist.

Mit besonderem Vorteil können die Farbflotte und ein Trägermedium zunächst getrennt in die Färbekammer eingeleitet werden, wobei das Trägermedium einer Druckbeaufschlagung unterliegt und in der Färbekammer die Farbflotte durch die Textilien von unten nach oben führt.

Vorteilhaft bei der erfindungsgemäßen Vorrichtung ist es, wenn zwischen dem jeweiligen Farbmagazin und der zugehörigen Färbekammer Leitungsverbindungen bestehen, welche den Dampf, das Kondensat des Dampfes, und die nicht aufgebrauchte Farbflotte aus der Färbekammer dem Farbmagazin in einem mehrfachen Umlauf der obengenannten Medien wieder zuführen und wobei der im Farbbehälter sich ergebenden Mischung aus kondensiertem Dampf und nicht aufgebrauchter Farbflotte Ergänzungsfarbe mittels eines Dosiergerätes in Form von Farbpigmenten zugesetzt wird.

Vorteilhaft ist es ferner, wenn bestimmte Bereiche der Zufuhrleitungen für Luft, Farbflotte und Dampf mit Austrittslöchern unterschiedlicher Größe versehen sind, was ebenfalls zu unterschiedlichen Mustern führt. Entsprechende Änderungen können duch Variation der Fließgeschwindigkeit durch die Verbindungsleitungen erzeugt werden, was durch Veränderung der Pumpenleistungen herbeiführbar ist.

Die im Bodenbereich der Färbekammer angeordneten Leitungen können zusätzlich durch eine Heizung, vorzugsweise durch eine Dampfheizung, beaufschlagt werden, so daß die Temperatur der nach oben austretenden Farbflotte ebenso wie die Temperatur der Transportmedien, wie Dampf und/oder Luft in weiten Grenzen veränderbar ist. Auch dies führt zu einer weitgehenden Abänderung der Muster.

Schließlich kann die Behandlungszeit in weiten Grenzen verändert werden, wobei die Zahl der Umläufe entsprechend steigerbar ist. Auch hierdurch werden die Muster stark beeinflußt.

Die Muster lassen sich auch weiter dadurch beeinflussen, daß zwischen den Beaufschlagungen durch die einzelnen Farbmagazine erhebliche zeitliche Differenzen bestehen.

Neben der Durchfuhr der Farbflotte durch die zu beaufschlagenden Textilien von unten nach oben mittels einer Druckpumpe ist es selbstverständlich auch möglich, die Farbflotte umgekehrt von oben nach unten durch die Textilien hindurchzuführen, wobei es zweckmäßig ist, eine Saugpumpe einzusetzen. Unter Umständen kann aber für diesen Anwendungszweck es schon genügen, wenn lediglich die Schwerkraft ausgenutzt wird.

Zweckmäßig ist es, wenn alle Farbmagazine in einem Abstand oberhalb der Färbekammer liegen, da auf diese Weise ein Zwischenraum geschaffen wird, in welchen eingegriffen werden kann, um mühelos die Textilien in verschiedener Art in die Färbekammer zu packen.

Selbstverständlich ist es aber auch möglich, unter Einsatz entsprechender Pumpen die Farbmagazine neben den Färbekammern oder darunter anzuordnen.

Die in der Einfärbekammer enthaltenen Textilien können aber auch gleichzeitig von oben und unten mit der Farbflotte bzw. mit ergänzter Farbflotte beaufschlagt werden, indem nämlich in an sich bekannter Weise auf die festgepackten Textilien eine Ringleitung gelegt wird die in der beschriebenen Weise an ein Farbmagazin angeschlossen sein kann. Wenn dies der Fall ist, genügt es, den Umlauf über die Ringleitung mit den unterhalb der Textilien angeordneten Zuleitungen zu bewirken, wobei oberhalb der Einfärbekammer in der beschriebenen Weise das die Nachmischung enthaltende Farbmagazin angeordnet ist.

Aufgrund der ständigen Wiederverwendung der benutzten und ergänzten Farbe braucht die Ursprungsfarbe praktisch nie entsorgt zu werden, da sie vollständig aufgebraucht wird.

Die übrigbleibenden Farbbestandteile der Farbflotte sind so gering, daß es zweckmäßig sein kann, das Wasser aus der Farbflotte zu verdampfen, so daß die Restfarbe als Trockensubstanz übrigbleibt, die gelagert und/oder weiterverwendet werden kann.

Durch die mit relativ hohen Temperaturen arbeitende Farbbeaufschlagung entsteht im übrigen der erfreuliche Effekt, daß die in die Textilien eingebrachte Farbe bei einem Waschen der Textilien nicht nennenswert gelöst wird.

Außerdem wird die verbleibende Restschrumpfung der Textilfasern erheblich herabgesetzt.

Das erfindungsgemäße Verfahren und die erfindungsgemäße Vorrichtung haben also die erheblichen Vorteile der Einsparung von Material, Wasser und Energie. Bei den bisherigen Färbetechniken wird stuhlrohes Gewebe einem Ausrüstungsbetrieb zugeführt, um das Gewebe zu entschlichten und eine Druck- und Farbvorbehandlung durchzuführen. Dann wird das Gewebe nach Kundenauftrag in einer Färberei behandelt.

Sowohl im Ausrüstungsbetrieb wie auch in der Färberei fallen gewöhnlich Entsorgungsanteile an, da die Farbflotte nicht völlig aufgebraucht werden kann. Zusätzliche Energie wird benötigt, weil das Gewebe im Ausrüstungsbetrieb wie auch in der Färberei jeweils auf Ver- bzw. Bearbeitungstemperatur gebracht werden muß. Damit ist ein mehrfaches Aufheizen und Abkühlen der Ware erforderlich, wobei solche Arbeitsgänge beim erfindungsgemäßen Verfahren nicht anfallen. Der dortige Energiebedarf ist damit zwei- bis viermal kleiner als bei den bekannten Verfahren.

Bei der anschließenden Bearbeitung im Bekleidungswerk wird nach dem Nähen die fertige Ware nach Kundenwunsch in einer Wäscherei unter Verwendung von Lösungsmitteln, wie Wasch-, Bleich-, Schleif- und chemischen Zusatzmitteln bis zu 95 % der aufgezogenen Farbstärke wieder ausgewaschen, wobei der ausgewaschene Teil entsorgt werden muß.

Auch das nachträgliche Auswaschen bedingt einen beträchtlichen zusätzlichen Energie- und Entsorgungsbedarf, wobei ausgiebige Spülungen notwendig sind, um die eingebrachten Lösungsmittel und chemische Hilfsstoffe, wie auch die angelösten Farb- und Ausrüstungsstoffe wieder herauszuspülen. Gleichwohl verbleiben insbesondere chemische Reststoffe im Gewebe, die Hautreaktionen auslösen können.

Während beim Stand der Technik zunächst die Farbe mit Überschuß in die Ware eingebracht wird, so daß der Überschuß anschließend heruntergewaschen werden muß, um Verwascheffekte zu bekommen, wird beim erfindungsgemäßen Verfahren umgekehrt die Ware nur bis zu den gewünschten Verwaschungseffekten heraufgefärbt. Dadurch wird nur soviel Farbstoff verbraucht, wie für die Verwascheffekte erforderlich ist. Der Auswaschanteil, der von bis zu 95 % des Farbstoffes betragen kann, entfällt. Da im Ergebnis Farb-, Ausrüstungs- und chemische Hilfsstoffe vollständig entfallen, brauchen sie auch nicht ausgewaschen zu werden (kein Entsorgungsanteil).

Nicht aufgezogene Farbanteile werden wieder dem Farbkreislauf zugeführt und nachgemischt, so daß sie nicht entsorgt werden müssen (kein Entsorgungsanteil beim Färben).

Bei den bekannten Verfahren schwimmt das Gewebe oder das fertige Bekleidungsstück in einem größeren Behälter in der Farbflotte. Gewöhnlich schwimmt die Ware (das Färbegut) auch beim Waschen in der Waschmaschine. Nach dem erfindungsgemäßen Verfahren schwimmt das Färbegut nicht, sondern liegt dicht oder locker gepackt in der Färbekammer, die beliebige Größe und Form haben kann. Die Farbflotte wird vom Farbmagazin stufenweise zur Färbekammer hin und her durch das Färbegut ziehend gepumpt und kann sowohl temperaturmäßig wie durchflußmäßig reguliert gesteuert werden.

In der Färbekammer befindet sich ein steuerbares Druckluft/Sauerstoffsystem, welches zusätzlich mit Sprudeleffekten die Farbflotte beeinflußt und Farbveränderungen am Färbegut entstehen läßt. Ferner ist ein steuerbares Bedampfungssystem vorgesehen, welches nach Abpumpen der jeweiligen Farbstufenflotte das Färbegut bedampt und somit Farbveränderungen und unterschiedliche Aufziehwerte hervorruft. Das Bedampfungssystem kann auch während der Färbung unterstützend eingesetzt werden. Durch die mehrmalige Dampfbehandlung zwischen den Farbstufen und/oder während des Färbeprozesses ist die Farbechtheit groß und Restschrumpfung auf ein Minimum beschränkt. Auf chemische Färb- und Ausrüstungshilfsstoffe kann vollständig verzichtet werden.

Die vollständige Farbflotte wird immer wieder dem Farbmagazin zugeführt und nach Gebrauch thermisch und mechanisch technisch bis zum nächsten Einsatz frisch gehalten.

Dadurch ist auch ein beliebiges Farbmischen möglich. Durch einen oder mehrere Mischfarbenbehälter werden dann auf gleiche Weise wie mit der oder den Färbekammern und Farbmagazin die Farbflotte hin- und hergepumpt. Sollten einmal die gesamte Farbgruppe oder Farbansätze nicht mehr gebraucht werden, kann die restliche Farbflotte über eine Verdampfungsanlage verdampft werden. Das entstehende Kondensat, destilliertes reines Wasser, kann für andere Zwecke wieder eingesetzt werden, der entstehende trockene Feststoffanteil (restliche Farbpigmente) kann später wieder verwendet werden. Die entstehende Dampfleistung wird ebenfalls der Gesamtanlage im geschlossenen Kreislauf zugegeben.

Das gefärbte und abgequetschte Naßgut wird in eine Trocknungsund Entknitterungsanlage bereits in Form an Bund oder Schulterhalter eingehängt und unter Verwendung eines Windkanales während der gesamten Trocknungszeit in Bewegung gehalten. Es ist so gewährleistet, daß die Ware bereits entknittert und weichfließend entnommen werden kann. Dadurch kann die sonst erforderliche erhebliche Bügelleistung beträchtlich verrringert werden.

Die erfindungsgemäße Vorrichtung muß auch nicht an eine Abwasser- oder Entsorgungskanalisation angeschlossen werden, da ihr Wasserverbrauch minimal ist.

Die Erfindung wird im folgenden anhand von Ausführungsbeispielen in der Zeichnung näher erläutert.
- Fig. 1: zeigt in prespektivischer Darstellung eine Ausführungsform einer Vorrichtung zur Durchführung des erfindungsgemäßen Verfahrens.
- Fig. 2: ist ein Schnitt etwa nach der Linie II - II nach Fig. 1.
- Fig. 3: ist eine Draufsicht etwa nach der Linie III - III nach Fig. 1.
- Fig. 4: ist eine Draufsicht bzw. ein Teilschnitt etwa gemäß der Linie IV - IV nach Fig. 1_{.}

Gemäß Fig. 1 besteht die Vorrichtung zur Durchführung des erfindungsgemäßen Verfahrens aus einer Magazinreihe 1, die aus einzelnen nebeneinander angeordneten und die zu verarbeitenden Farbflotte enthaltenden Farbmagazinen 2 besteht und die oberhalb von zum Teil gestrichelt angedeuteten Färbekammern 3 angeordnet ist, wobei jedem Farbmagazin 2 eine Färbekammer 3 zugeordnet ist.

Sowohl bei den Farbmagazinen 2 als auch bei den Färbekammern 3 handelt es sich um Farbbehälter, wobei die im folgenden verwendeten Bezeichnungen "Färbekammer" einerseits und "Farbmagazin" andererseits nur verwendet wurden, um die schriftliche Darstellung der Anordnung übersichtlich zu halten.

Die Farbmagazine 2 sind in einem Abstand A oberhalb der Färbekammern 3 angeordnet, so daß der Zwischenraum zur leichteren Füllung und zur leichteren Entnahme der in den Färbekammern 3 zu bearbeitenden Textilien dienen kann.

Die Färbekammern 3 sind mit einem Deckel 4 verschließbar, der mit einer Rückleitung 5 versehen sein kann, um die Farbflotte von oben auf die in den Kammern 3 liegenden Textilien wirken zu lassen.

Mittels der Rückleitung 5 ist also die Farbe von oben nach Art einer "Farbdusche" aufgebracht.

Von unten erfolgt die Farbdurchtränkung der in den Kammern 3 befindlichen Textilien über eine Leitung 6, die mit nach oben gerichteten Zufuhrlöchern 7 versehen ist und den Eintritt der Farbflotte in den Bodenbereich 8 der Färbekammern 3 gestattet. Zusammen mit der Farbzufuhrleitung 6 (vergleiche auch Fig. 4) sind symetrisch zu dieser Ringleitung weitere Ringleitungen 9, 10 und 11 (vergleiche Fig. 4 die Leitungen dort von innen nach außen gesehen) vorgesehen, wobei die Leitung 9 eine Dampfheizung ist, während die Leitungen 10 und 11 der Zufuhr von Naßdampf bzw. von Luft dienen.

Unmittelbar oberhalb dieser Leitungen befindet sich eine gelochte Bodenplatte 12, die gegenüber den zu behandelnden Textilien alle Leitungen abdeckt, so daß diese nicht in direkten Kontakt mit den Leitungen kommen können.

Wie oben erläutert, werden die Medien Luft und Naßdampf durch Erhöhung der Pumpenleistungen mit erhöhtem Druck den Färbekammern 3 zugeführt, so daß in der beschriebenen Weise die Textilien durchtränkt werden.

Um die Durchtränkung der Textilien einerseits zu vervollständigen und andererseits für eine Wiederverwendung der verwendeten Farbflotte Sorge zu tragen, sind die Zufuhrleitungen 6 für die Farbflotte so angeordnet, daß ein Umlauf der Farbflotte durch die Farbmagazine 2 möglich ist. Hierzu ist die Rückleitung 6 für die Farbflotte über eine Zufuhrleitung 13, die eine Rücklauf-/Umlaufleitung ist, mit einer senkrechten, unter Druck stehenden Überlaufleitung 14 verbunden, welche, wie dargestellt, über einen Krümmer 16 in eines der Farbmagazine 2 mündet. Beim dargestellten Ausführungsbeispiel ist jedem Farbmagazin 2 eine solche Zulaufleitung 14 zugeordnet.

Ferner ist eine Überdruckleitung 15 zwischen dem Deckel 4 und dem darüberliegenden Farbmagazin 2 vorgesehen, durch welche verwendete Farbflotte ebenfalls dem Farbmagazin 2 zuführbar ist.

Auch das oben liegende Farbmagazin 2 ist in seinem Bodenbereich mit Zufuhrleitungen 17 in Form einer Ringleitung für eine Dampfheizung und mit einer Ringleitung 18 für die Zufuhr von Luft versehen, wobei erstere das Kondensat des Dampfes, also in Form von Wasser, dem Farbmagazin 2 zuführt.

Die in dem Farbmagazin 2 enthaltene Farbflotte hat naturgemäß eine geringere Farbintensität als die ursprünglich verwendete Farbflotte, so daß über Farbdosiergeräte 19 der Farbflotte in den Farbmagazinen 2 Ergänzungsfarbe in Form von Pigmenten zugesetzt wird. Mittels des Dosierbehälters 19 wird also eine Nachmischung vorgenommen, derart, daß die nach der Mischung in dem Farbmagazin 2 enthaltene Farbflotte in ihrer Intensität in etwa der ursprünglichen Farbflotte entspricht.

Die so aufbereitete Farbflotte wird entweder mittels Pumpen oder aufgrund der Schwerkraft über eine vorzugsweise senkrechte Leitung 20 der unteren Färbekammer 3, wie dargestellt, wieder zugeführt. Der Zulauf im Bodenbereich der Kammer 3 ist mit 21 bezeichnet.

Mit 22 ist ein Absperrhahn und mit 23 ein diesem zugeordnetes Regelventil bezeichnet. Diese Bauteile wiederholen sich in jeder Stufe der Vorrichtung. Ferner sind in der Farbrücklauf- und Umlaufleitung 24, welche an die Leitungen 6 und 13 anschließt, Absperrhähne 25 vorgesehen, um gegebenenfalls die einzelnen Abschnitte der Vorrichtung voneinander trennen zu können. Mit 26 sind in dieser Leitung angeordnete Pumpen und die zugehörigen Filter bezeichnet, die jedoch nicht Gegenstand der vorliegenden Erfindung sind.

Fig. 2 ist ein Schnitt etwa nach der Linie II - II nach Fig. 1 und verdeutlicht die dortigen Anordnungen. Wie aus Fig. 2 hervorgeht, sind in der im wesentlichen senkrecht verlaufenden Farbflottenumlaufleitung 14 das Filter 26 (vergleiche Fig. 1) sowie eine Pumpe 27 angeordnet, welche die Farbflotte in Richtung der Pfeile in der Leitung 14 fördert. Wie aus Fig. 2 weiter hervorgeht, können die einzelnen Ringleitungen für die Dampfheizung 9 und für Luft und Naßdampf 10 und 11 auch so angeordnet sein, daß sie nicht in derselben Ebene liegen, sondern gestaffelt übereinander. In diesem Fall bildet die jeweils oberste Ringleitung die Farbflottenzulaufleitung 6. Wie in Fig. 2 schematisch angedeutet, kann die zu färbende Ware 28 unregelmäßig und zerknittert in der Färbekammer 3 angeordnet sein, um ungleichmäßige Muster auf den Textilien zu erhalten. Der Flüssigkeitsspiegel in der Färbekammer 3 ist mit 29 bezeichnet, wobei sich ein Überdruckraum 30 oberhalb dieses Spiegels 29 ausbildet.

Aus Fig. 2 geht außerdem im einzelnen die Ausbildung des Deckels 4 (vergleiche Fig. 1) für die Färbekammer 3 hervor, der mit einem Abquetschstempel 31 versehen sein kann, mit welchem bei Entfernung der Textilien diese von überschüssiger Flüssigkeit befreit werden können. Die Textilien werden in diesem Zusammenhang gegenüber einer ebenen Fläche 32, einem Rahmen oder dgl. abgequetscht. Der Deckel 4 kann,wie in Fig. 2 dargestellt, mit der die Farbdusche bildenden Ringleitung 5 (vergleiche Fig. 1) verbunden sein.

Er kann außerdem mit einem Druckluftanschluß 33 versehen sein, der bei geschlossenem Deckel 4 den Überdruck in der Kammer 3 ausbildet.

Außerdem kann an dem Deckel 4 die Farbflottenzulaufleitung 20 (vergleiche Fig. 1) angeschlossen sein und eine Überdruckleitung 34, die gleichzeitig der Kondensatrückführung dient.

Die im Boden des oberen Farbmagazins 2 mündende und nach unten führende Farbflottenzulaufleitung 20 kann mit einer zuschaltbaren Druck- und Beschleunigungspumpe 35 versehen sein. Wie in Zusammenhang mit Fig. 1 beschrieben, können im Bodenbereich des Farbmagazines 2 Ringleitungen 17 und 18 für die Zuführung von Luft und die Dampfheizung sowie 36 für die Erzeugung des Überdrucks vorgesehen sein.

Der jeweils in den Farbmagazinen 2 bzw. den Kammern 3 erzeugte Überdruck dient also nicht nur der besseren Durchtränkung der zu behandelnden Ware 28, sondern ermöglicht es auch, in relativ einfacher Weise zur noch besseren Ausnutzung der Farbflotte einen ständigen Umlauf zwischen den Behältern 2 und 3 herbeizuführen.

Fig. 3 zeigt in Draufsicht die Leitungen im Bodenbereich eines der Farbmagazine 2, nämlich die Ringleitung 36 für den Überdruck und die Kondensatrückführung, Ringleitung 17 für die Dampfheizung und die Ringleitung 18 für die Luftzufuhr. Ferner ist die Farbzulaufleitung der bereits verwendeten Farbflotte aus der Färbekammer 3 in Fig. 3 zu erkennen und, wie in den übrigen Figuren auch, mit 14 bezeichnet.

Fig. 4 ist die Ansicht etwa nach der Linie IV - IV nach Fig. 1 und läßt die vier im wesentlichen konzentrisch zueinander angeordneten Ringleitungen 6, 9, 10 und 11 erkennen, die im Bodenbereich der Kammer 3 angeordnet sind.

## Patentansprüche

1. Verfahren zur Einfärbung von Textilien, bei welchem die zu färbenden Textilien mit einer Farbe enthaltenden Farbflotte von unten nach oben beaufschlagt werden, wobei mehrere voneinander getrennte Farbmagazine (2) und wenigstens eine die zu behandelnden Textilien aufnehmende Färbekammer (3) vorgesehen sind und wobei mehrere Textilstücke gleichzeitig in der Färbekammer (3) behandelt werden, in deren Bodenbereich (8) mit nach oben gerichteten Zufuhrlöchern (7) versehene Zuleitung für Dampf und für die Farbflotte vorgesehen sind,
**dadurch gekennzeichnet**,
daß konfektionierte Textilien in dicht gepackten Schichten auf einen vorbestimmten Farbgrad bzw. ein vorbestimmtes Farbbild eingefärbt werden, wozu eine Farbflotte, die die Farbe in stark verdünnter Form enthält, verwendet wird und die Farbflotte unter Verwendung eines unter Druck stehenden Transportmediums mit erhöhtem Druck durch die zu färbenden Textilien geführt wird.

2. Verfahren nach Anspruch 1 , dadurch gekennzeichnet, daß die Medien Dampf oder Luft sind.

3. Verfahren nach Anspruch 1 oder 2, dadurch gekennzeichnet, daß die Farbflotte durch die Textilien von unten nach oben gedrückt wird.

4. Verfahren nach einem der vorhergehenden Ansprüche, dadurch gekennzeichnet, daß die Textilien in dicht gepackten Schichten, im wesentlichen ohne Abstand aufeinanderliegend in der Färbekammer (3) der Farbbeaufschlagung durch die unter Druck stehenden Medien unterworfen werden.

5. Verfahren nach einem der vorhergehenden Ansprüche, dadurch gekennzeichnet, daß die Beaufschlagung der Textilien mit der Farbflotte stufenweise vorgenommen wird.

6. Verfahren nach Anspruch 5, dadurch gekennzeichnet, daß die einzufärbenden Textilien in einer einzigen Färbekammer (3) nacheinander durch die Farbe mehrerer Farbmagazine beaufschlagt werden.

7. Verfahren nach Anspruch 6, dadurch gekennzeichnet, daß die Intensität der aufgebrachten Farbe dadurch geändert wird, daß mehrere Umläufe zwischen der Färbekammer (3) und dem Farbmagazin (2) stattfinden.

8. Verfahren nach Anspruch 7, dadurch gekennzeichnet, daß ein Umlauf etwa eine Minute dauert.

9. Verfahren nach einem der Ansprüche 7 oder 8, dadurch gekennzeichnet, daß nur ein einziges Farbmagazin (2) verwendet wird, wobei bei jedem Umlauf ein-und dieselbe Farbe aufgebracht wird.

10. Verfahren nach einem der Ansprüche 8 oder 9, dadurch gekennzeichnet, daß verschiedene Farbmagazine (2) für ein- und dieselbe Färbekammer (3) verwendet wird.

11. Verfahren nach einem der vorhergehenden Ansprüche, dadurch gekennzeichnet, daß die zu behandelnden Textilien in verknitterter oder stark geknickter Form in der Färbekammer (3) in dichter Packung aufeinander liegen.

12. Verfahren nach einem der vorhergehenden Ansprüche, dadurch gekennzeichnet, daß eine dunklere Farbstelle durch eine hellere ergänzt und/oder ersetzt wird, wobei die Farbgebung durch ein einziges Farbmagazin (2) mit einer einzigen Färbekammer (3) erzielt wird.

13. Verfahren nach Anspruch 12, dadurch gekennzeichnet, daß hellere Farbstellen durch Zuführung einer von Hause aus helleren Farbe in einer nachfolgenden Stufe erzeugt werden.

14. Verfahren nach einem der vorhergehenden Ansprüche, dadurch gekennzeichnet, daß die weitere Farbstufe durch Farbe erzeugt wird, die in einem gesonderten Farbmagazin (2) vorgesehen ist.

15. Verfahren nach einem der vorhergehenden Ansprüche, dadurch gekennzeichnet, daß die Farbbildgebung auf den Textilien durch die Art der Packung innerhalb der Farbkammer, nämlich in Form von Knittern, glattem Verlegen, Zusammenstauchen, Rollen, usw. beeinflußt wird.

16. Verfahren nach einem der vorhergehenden Ansprüche, dadurch gekennzeichnet, daß die Farbbildgebung durch die Zufuhr der Farbflotte, von Luft und/oder von Dampf beeinflußt wird, wobei die Farbgebung durch unterschiedliche Durchzugsgeschwindigkeiten dieser Medien verändert wird.

17. Vorrichtung zur Durchführung des erfindungsgemäßen Verfahrens mit mehreren voneinander getrennten Farbmagazinen (2) und mit wenigstens einer die zu behandelnden Textilien aufnehmenden Färbekammer (3), in deren Bodenbereich (8) mit nach oben gerichteten Zufuhrlöchern (7) versehene Zuleitungen für Dampf und für die Farbflotte vorgesehen sind, wobei der Bodenbereich (8) der Färbekammer (3) mit wenigstens einem Farbmagazin (2) über eine Leitung verbunden ist,
**dadurch gekennzeichnet,**
daß das Farbmagazin (2) Farbflottenmaterial in stark verdünnter Form enthält und daß die Vorrichtung wenigstens eine Pumpe (27) umfaßt, mittels der ein Trägermedium für die Farbflotte unter Druckbeaufschlagung in die Färbekammer (3) getrennt von der Farbflotte einpumpbar ist.

18. Vorrichtung nach Anspruch 17, dadurch gekennzeichnet, daß die zwischen den Farbmagazinen (2) und den Färbekammern (3) liegenden Leitungen (14, 15, 20) so umschaltbar sind, daß eine einzige Färbekammer (3) durch mehrere Farbmagazine (2) beaufschlagbar ist.

19. Vorrichtung nach Anspruch 18, dadurch gekennzeichnet, daß die zwischen den Farbmagazinen (2) und den Färbekammern (3) liegenden Schlauchleitungen (14, 15, 20) so umschaltbar sind, daß ein einziges Farbmagazin (2) mehrere Färbekammern (3) beaufschlagt.

20. Vorrichtung nach einem der Ansprüche 17 bis 19, dadurch gekennzeichnet, daß zwischen dem jeweiligen Farbmagazin (2) und der dazugehörigen Färbekammer (3) Leitungsverbindungen (14, 15, 20) bestehen, welche den Dampf, das Kondensat des Dampfes und die nicht aufgebrauchte Farbflotte aus der Färbekammer (3) dem Farbmagazin (2) in einem mehrfachen Umlauf der Medien wieder zuführen.

21. Vorrichtung nach Ansprüch 20, dadurch gekennzeichnet, daß der im Farbmagazin (2) sich ergebenden Mischung aus kondensiertem Dampf und nicht aufgebrauchter Farbflotte Ergänzungsfarbe mittels eines Dosiergerätes (19) in Form von Farbpigmenten zugesetzt wird.

22. Vorrichtung nach einem der vorhergehenden Ansprüche, dadurch gekennzeichnet, daß bestimmte Bereiche der Zufuhrleitungen für Luft, Farbflotte und Dampf mit Austrittslöchern (9) unterschiedlicher Größe versehen sind.

23. Vorrichtung nach einem der Ansprüche 17 bis 22, dadurch gekennzeichnet, daß die Leistungen der die Verbindungsleitungen beaufschlagenden Pumpen (27, 35) veränderbar sind.

24. Vorrichtung nach einem der Ansprüche 17 bis 23, dadurch gekennzeichnet, daß die im Bodenbereich der Färbekammer (3) angeordneten Leitungen (6, 9, 10, 11) durch eine Heizung (9), vorzugsweise durch eine Dampfheizung, beaufschlagt werden.

25. Vorrichtung nach einem der Ansprüche 17 bis 24, dadurch gekennzeichnet daß die Behandlungszeit und/oder die Zahl der Umläufe weiten Grenzen veränderbar ist.

26. Vorrichtung nach einem der Ansprüche 17 bis 25, dadurch gekennzeichnet, daß zwischen den Beaufschlagungen der einzufärbenden Textilien (28) durch die einzelnen Farbmagazine (2) erhebliche zeitliche Differenzen bestehen.

27. Vorrichtung nach einem der Ansprüche 17 bis 26, dadurch gekennzeichnet, daß die Durchfuhr der Farbflotte durch die zu beaufschlagenden Textilien (28) von unten nach oben mit einer Druckpumpe (27) erfolgt.

28. Vorrichtung nach einem der Ansprüche 17 bis 27, dadurch gekennzeichnet, daß die Farbflotte von oben nach unten durch die Textilien (28) hindurchgeführt wird, wobei hierfür eine Saugpumpe vorgesehen ist.

29. Vorrichtung nach einem der Ansprüche 17 bis 28, dadurch gekennzeichnet, daß alle Farbmagazine (2) in einem Abstand A oberhalb der Färbekammern (3) liegen.

30. Vorrichtung nach einem der Ansprüche 17 bis 29, dadurch gekennzeichnet, daß die Farbmagazine (2) neben den Färbekammern (3) oder darunter angeordnet sind.

31. Vorrichtung nach einem der vorhergehenden Ansprüche, dadurch gekennzeichnet, daß die in der Färbekammer (3) enthaltenen Textilien (28) gleichzeitig von unten und oben mit der Farbflotte bzw. mit ergänzter Farbflotte beaufschlagt werden.

32. Vorrichtung nach Anspruch 31, dadurch gekennzeichnet, daß in an sich bekannter Weise auf die fest gepackten Textilien (28) eine Ringleitung (5) gelegt wird, die an ein Farbmagazin (2) angeschlossen ist.

33. Vorrichtung nach Anspruch 32, dadurch gekennzeichnet, daß der Umlauf über die Ringleitung (5) mittels unterhalb der Textilien (28) angeordneten Zuleitungen geführt wird, wobei oberhalb der Färbekammer (3) ein die Nachmischung enthaltendes Farbmagazin (2) angeordnet ist.

## Claims

1. Process for dyeing textiles, in which the textiles to be dyed are loaded from the bottom to the top with a dye bath which contains a dye, and a plurality of dye magazines (2), which are separated from each other, and at least one dyeing chamber (3), which receives textiles to be treated, are provided, and a plurality of textile pieces are simultaneously treated in the dyeing chamber (3), in the base area (8) of which is provided a feed pipe with upwardly oriented delivery holes for steam and for the dye bath, **characterised in that** ancillary processed textiles are dyed in tightly packed layers to a preset degree of dyeing or to a preset dye image, and a dye bath is used which contains the dye in a heavily diluted form, and the dye bath is ducted by using a pressurised transport medium at increased pressure through the textiles to be dyed.

2. Process according to Claim 1, **characterised in that** the media are steam or air.

3. Process according to Claim 1 or 2, **characterised in that** the dye bath is pushed from the bottom to the top through the textiles.

4. Process according to one of the above claims, **characterised in that** the textiles are in tightly packed layers, essentially stacked without a gap, in the dyeing chamber (3) loaded with the dye by means of pressurised media.

5. Process according to one of the above claims, **characterised in that** loading of the textiles with a dye bath is carried out in stages.

6. Process according to Claim 5, **characterised in that** textiles to be dyed are loaded in a single dyeing chamber (3) one after the other by the dye of a plurality of dye magazines.

7. Process according to Claim 6, **characterised in that** the intensity of applied dye is changed in that a plurality of circulations between dyeing chamber (3) and the dye magazine (2) is carried out.

8. Process according to Claim 7, **characterised in tha**t one circulation takes about one minute.

9. Process according to one of Claims 7 or 8, **characterised in that** only one single dye magazine (2) is used, and that one and the same dye is applied with each circulation.

10. Process according to one of Claims 8 or 9, **characterised in that** different dye magazines (2) are used for one and the same dyeing chamber (3).

11. Process according to one of the above claims, **characterised in that** textiles to be treated are stacked tightly packed in a creased or heavily folded form in the dye chamber (3).

12. Process according to one of the above claims, **characterised in that** a darker dye point is complemented and/or replaced by a lighter one, and dyeing is achieved by a single dye magazine (2) with a single dyeing chamber (3).

13. Process according to Claim 12, **characterised in that** lighter dye points are produced by delivering an originally lighter dye in a subsequent stage.

14. Process according to one of the above claims, **characterised in that** a further dye stage is produced by a dye which is provided in a separate dye magazine (2).

15. Process according to one of the above claims, **characterised in that** the coloured image is produced on the textiles by the type of packing within the dye chamber, i.e. in the form of creasing, smooth layout, compression, rolling, etc.

16. Process according to one of the above claims, **characterised in that** the coloured image is affected by delivery of the dye bath, air and/or steam, and the colour image is changed by different pull-through speeds of these media.

17. Process for carrying out the inventive process comprising a plurality of separated dye magazines (2) and with at least one dyeing chamber (3), which receives textiles to be treated and in the bottom area (8) of which are provided feedpipes with upwardly oriented delivery holes (7) for steam and for the dye bath, and the bottom area (8) of the dyeing chamber (3) is connected via a pipe to at least one dye magazine (2), **characterised in that** the dye magazine (2) contains dye-bath material in heavily diluted form, and the device includes at least one pump (27) by means of which a carrier medium for the dye bath can be pumped separately from the dye bath by applying pressure in the dyeing chamber (3).

18. Device according to Claim 17, **characterised in that** pipes (14, 15, 20) located between the dye magazines (2) and the dyeing chambers (3) can be switched over in such a manner that a single dyeing chamber (3) is loaded by a plurality of dye magazines (2).

19. Device according to Claim 18, **characterised in that** hose pipes (14, 15, 20) located between the dye magazines (2) and the dyeing chambers (3) can be switched over in such a manner that a single dye magazine (2) loads a plurality of dyeing chambers (3).

20. Device according to one of Claims 17 to 19, **characterised in that** between a respective dye magazine (2) and an associated dyeing chamber (3) are provided pipe connections (14, 15, 20) which again deliver, in multiple circulation of the media, vapour, vapour condensate and unspent dye bath from dyeing chamber (3) to the dye magazine (2).

21. Device according to Claim 20, **characterised in that** to the mixture of condensed steam and unspent dye bath in the dye magazine (2) is added supplementary dye by means of an apportioning device (19) in the form of dye pigments.

22. Device according to one of the above claims, **characterised in that** defined areas of the feed pipes for air, dye bath and steam are provided with outlet holes (9) of different size.

23. Device according to one of Claims 17 to 22, **characterised in that** the output of the pumps (27, 35) which load the connecting pipes is variable.

24. Device according to one of Claims 17 to 23, **characterised in that** the pipes (6, 9, 10, 11) arranged in the bottom area of the dyeing chamber (3) are loaded by a heater (9), preferably a steam heater.

25. Device according to one of Claims 17 to 24, **characterised in that** the treatment time and/or the number of circulations is widely variable.

26. Device according to one of Claims 17 to 25, **characterised in that** there are considerable temporal differences between loading of textiles (28) to be dyed by the individual dye magazines (2).

27. Device according to one of Claims 17 to 26, **characterised in that** the throughput of the dye bath through textiles (28) to be loaded is carried out from the bottom to the top by a pressure pump (27).

28. Device according to one of Claims 17 to 27, **characterised in that** the dye bath is passed through the textiles (28) from the top to the bottom, and a suction pump is provided for this purpose.

29. Device according to one of Claims 17 to 28, **characterised in that** all dye magazines (2) are positioned at a distance A above the dyeing chambers (3).

30. Device according to one of Claims 17 to 29, **characterised in that** the dye magazines (2) are arranged alongside or below the dyeing chambers (3).

31. Device according to one of the above claims, **characterised in that** textiles (28) contained in the dyeing chamber (3) are simultaneously loaded from the bottom and the top with dye bath or with supplementary dye bath.

32. Device according to Claim 31, **characterised in that** an annular pipe (5), which is connected to a dye magazine (2), is in a conventional manner placed onto the firmly packed textiles (28).

33. Device according to Claim 32, **characterised in that** the circulation via the annular pipe (5) is ducted by means of feed pipes arranged below the textiles (28), and a dye magazine (2) containing a final mixture is arranged above the dyeing chamber (3).

## Revendications

1. Procédé de teinture de textiles, dans lequel les textiles à teindre sont exposés à un bain de teinture contenant un colorant, l'exposition se faisant du bas vers le haut, plusieurs magasins à colorant (2) séparés les uns des autres et au moins une chambre à teinture (3) recevant les textiles à traiter étant prévus, plusieurs pièces de textile étant traitées simultanément dans la chambre à teinture (3), dans la zone de fond (8) de laquelle sont prévus une conduite d'alimentation pourvue de trous d'amenée (7) orientés vers le haut, pour la vapeur et pour le bain de teinture,
caractérisé en ce que
les textiles confectionnés sont teints en des couches intimement compactées à un degré de teinture prédéterminé, ou avec une image éteinte prédéterminée, ce pourquoi un bain de teinture, qui contient le colorant sous une forme fortement diluée, est utilisé, et le bain de teinture étant guidé, avec utilisation d'un fluide de transport placé sous pression, sous une pression élevée, à travers les textiles à teindre.

2. Procédé selon la revendication 1, caractérisé en ce que les fluides sont de la vapeur ou de l'air.

3. Procédé selon la revendication 1 ou 2, caractérisé en ce que le bain de teinture est passé sous l'effet d'une pression à travers les textiles, du bas vers le haut.

4. Procédé selon l'une des revendications précédentes, caractérisé en ce que les textiles sont soumis, en des couches compactées intimement, en appui les unes sur les autres pratiquement sans espacement, dans la chambre à teinture (3), à l'exposition aux colorants, au moyen des fluides placés sous pression.

5. Procédé selon l'une des revendications précédentes, caractérisé en ce que l'exposition des textiles au bain de teinture est effectuée par étapes.

6. Procédé selon la revendication 5, caractérisé en ce que les textiles à teindre sont exposés, dans une chambre à teinture (3) unique, les uns après les autres à une traversée par un colorant venant de plusieurs magasins à colorant.

7. Procédé selon la revendication 6, caractérisé en ce que l'intensité de la teinture appliquée est modifiée par le fait que l'on procède à plusieurs circulations entre la chambre à teinture (3) et le magasin à colorant (2).

8. Procédé selon la revendication 7, caractérisé en ce qu'une phase de circulation dure environ une minute.

9. Procédé selon l'une des revendications 7 ou 8, caractérisé en ce que seul est utilisé un magasin colorant (2) unique, à chaque circulation étant appliquée une seule et même teinture.

10. Procédé selon l'une des revendications 8 ou 9, caractérisé en ce que différents magasins à colorant (2) sont utilisés pour une seule et même chambre à teinture (3).

11. Procédé selon l'une des revendications précédentes, caractérisé en ce que les textiles à traiter sont placés sous une forme repliée ou fortement pliée dans la chambre à teinture (3), en un paquetage dense.

12. Procédé selon l'une des revendications précédentes, caractérisé en ce qu'un point de coloration plus sombre est complété et/ou remplacé par un plus clair, la coloration étant obtenue au moyen d'un magasin à teinture (2) unique, équipé d'une chambre à colorant (3) unique.

13. Procédé selon la revendication 12, caractérisé en ce que des points de teinture plus clairs sont générés par amenée d'une teinture au départ plus claire, dans un étage subséquente.

14. Procédé selon l'une des revendications précédentes, caractérisé en ce que les autres étapes de coloration sont générés par une teinture qui est prévue dans un magasin à colorant (2) séparé.

15. Procédé selon l'une des revendications précédentes, caractérisé en ce que la coloration d'une image sur les textiles est influencée par le type de compactage à l'intérieur de la chambre à teinture, précisément sous la forme de plis, de pose lisse, de tassements, de roulages, etc.

16. Procédé selon l'une des revendications précédentes, caractérisé en ce que la coloration d'une image est modifiée par l'apport du bain de teinture, d'air et/ou de vapeur, la coloration étant modifiée par la différence des vitesses de traversée de ces milieux.

17. Dispositif de mise en oeuvre du procédé selon l'invention comportant plusieurs magasins à colorant (2) séparés les uns des autres et avec au moins une chambre à teinture (3) recevant les textiles à traiter, dans la zone de fond (8) de laquelle sont prévues des conduites d'amenée pourvues de trous d'amenée (7) orientés vers le haut et destinées à de la vapeur et au bain de teinture, la zone de fond (8) de la chambre à teinture (3) étant reliée à au moins un magasin à colorant (2) par une conduite,
caractérisé en ce que
le magasin à colorant (2) contient un matériau de bain de teinture se présentant sous forme fortement diluée et en ce que le dispositif comprend au moins une pompe (27) au moyen de laquelle un fluide support destiné au bain de teinture peut être introduit dans la chambre à teinture (3), par pompage séparément du bain de teinture avec une exposition à la pression.

18. Dispositif selon la revendication 17, caractérisé en ce que les conduites (14, 15, 20), situées entre les magasins à colorant (2) et les chambres à teinture (3), sont susceptibles d'être commutées de manière à ce qu'une seule chambre à teinture (3) puisse être alimentée par plusieurs magasins à colorant (2).

19. Dispositif selon la revendication 18, caractérisé en ce que les conduites à tuyaux (14, 15, 20) installées entre les magasins à colorant (2) et les chambres à teinture (3) sont commutables de manière à ce qu'un magasin à colorant (2) unique alimente plusieurs chambres à teinture (3).

20. Dispositif selon l'une des revendications 17 à 19, caractérisé en ce qu'entre le magasin à colorant (2) respectif et la chambre à teinture (3) afférente sont prévues des liaisons par conduite (14, 15, 20) qui ramènent la vapeur, le condensat de la vapeur et le bain à teinture non consommé issu de la chambre à teinture (3), au magasin à colorant (2), en une circulation répétée des fluides.

21. Dispositif selon la revendication 20, caractérisé en ce qu'au mélange produit dans le magasin à colorant (2) et constitué de vapeur condensée et d'un bain à teinture non consommé est ajouté un complément de colorant, ceci au moyen d'un appareil doseur (18) et se présentant sous la forme de pigments colorants.

22. Dispositif selon l'une des revendications précédentes, caractérisé en ce que des zones déterminées des conduites d'amenée, pour l'air, le bain à teinture et la vapeur, sont pourvues de trous de sortie (9) ayant une taille différente.

23. Dispositif selon l'une des revendications 17 à 22, caractérisé en ce que les puissances des pompes (27, 35) alimentant les conduites de liaison sont modifiables.

24. Dispositif selon l'une des revendications 17 à 23, caractérisé en ce que les conduites (6, 9, 10, 11) disposées dans la zone de fond de la chambre à teinture (3) sont exposées à un chauffage (9) réalisé de préférence par un chauffage à vapeur.

25. Dispositif selon l'une des revendications 17 à 24, caractérisé en ce que le temps de traitement et/ou le nombre des circulations est modifiable dans de larges limites.

26. Dispositif selon l'une des revendications 17 à 25, caractérisé en ce qu'entre les expositions des textiles (28) à teindre au moyen des différents magasins à colorant (2) sont prévues des différences temporelles notables.

27. Dispositif selon l'une des revendications 17 à 26, caractérisé en ce que le passage du bain à teinture à travers les textiles (28) à exposer s'effectue du bas vers le haut à l'aide d'une pompe de refoulement sous pression (27).

28. Dispositif selon l'une des revendications 17 à 27, caractérisé en ce que le bain à teinture est passé à travers les textiles (28) du haut vers le bas, une pompe d'aspiration étant prévue pour cela.

29. Dispositif selon l'une des revendications 17 à 28, caractérisé en ce que tous les magasins à colorant (2) sont situés à une distance A au-dessus des chambres à teinture (3).

30. Dispositif selon l'une des revendications 17 à 29, caractérisé en ce que les magasins à colorant (2) sont disposés à côté des chambres à teinture (3) ou au-dessous.

31. Dispositif selon l'une des revendications précédentes, caractérisé en ce que les textiles (28) contenus dans les chambres à teinture (3) sont exposés simultanément par le dessous et le dessus au bain à teinture ou au bain à teinture ayant été complété.

32. Dispositif selon la revendication 31, caractérisé en ce que, de manière connue en soi, sur les textiles (28) empaquetés fermement est posée une conduite annulaire (5) qui **i** est **t** raccordée à un magasin à colorant (2).

33. Dispositif selon la revendication 32, caractérisé en ce que la circulation faite par la conduite annulaire (5) est guidée au moyen de conduites d'amenée disposées au-dessous des textiles (28), un magasin à colorant (2), contenant le mélange reconstitué, étant disposé au-dessus de la chambre à teinture (3).
